# EUROPÄISCHE PATENTSCHRIFT

(11) **EP 2 175 077 B1**
(45) Veröffentlichungstag und Bekanntmachung des Hinweises auf die Patenterteilung: **21.10.2015**
(21) Anmeldenummer: 09168655.0
(22) Anmeldetag: 26.08.2009
(51) Int. Cl.: E03D 1/14

(54) **Spülkasten mit Füllkörper**
Cistern with container
Chasse d'eau avec un corps de remplissage

(30) Priorität: 13.10.2008 DE 202008013429 U
(43) Veröffentlichungstag der Anmeldung: 14.04.2010
(73) Patentinhaber: VIEGA GmbH & Co. KG, 57439 Attendorn (DE)
(72) Erfinder: Hennes, Frank, 57413 Finnentrop (DE); Wessel, Heinz-Werner, 58840 Plettenberg (DE)
(74) Vertreter: Cohausz & Florack

(56) Entgegenhaltungen:
- DE-A1- 4 022 342
- FR-A1- 2 784 128
- US-A- 5 148 555
- US-A1- 2008 034 488
- US-B1- 6 212 699

## Beschreibung

Die Erfindung betrifft einen Spülkasten, insbesondere Unterputz-Spülkasten, für ein WC oder Urinal mit einem Spülkastenkörper und mit einem im Spülkastenkörper angeordneten Füllkörper für den Spülkasten, mit einem Gehäuse und mit mindestens einer im Gehäuse angeordneten Kammer, die ein Füllvolumen definiert, wobei das Gehäuse im unteren Bereich der mindestens einen Kammer eine im bestimmungsgemäß eingebauten Zustand nach unten weisende Öffnung hat, die derart angeordnet ist, dass die mindestens eine Kammer im bestimmungsgemäß eingebauten Zustand mit Spülwasser und/oder Luft befüllbar ist, und wobei das Gehäuse im oberen Bereich der mindestens einen Kammer eine weitere Öffnung hat. Ein solcher Füllkörper und ein solcher Spülkasten sind bekannt aus der FR 2 784 128 A1.

Weitere Füllkörper und Spülkästen sind in der US 2008/0034488 A1, der US 6,212,699 B1, der DE 40 22 342 A1 und der US 5,148,555 beschrieben.

Spülkästen, insbesondere Unterputz-Spülkästen für WC- oder Urinalbecken, sind in verschiedensten Ausführungen bekannt. Herkömmliche Spülkästen weisen einen Spülkastenkörper auf, welcher mit einem Wasseranschluss, einem Schwimmer, einem Ablaufventil und einem Spülrohranschluss versehen ist. Bei einem vom Benutzer über eine Taste ausgelösten Spülvorgang wird das im Spülkastenkörper befindliche Spülwasser freigegeben und fließt über das mit dem Schwimmer in Wirkverbindung stehende Ablaufventil ab. Sobald das für diesen Spülvorgang minimale Niveau erreicht ist, bewirkt der Schwimmer, der sich durch den abgesenkten Wasserspiegel im Spülkastenkörper ebenfalls nach unten bewegt hat, das Schließen des Ablaufventils.

Das Funktionsprinzip vieler heute am Markt vorhandener Ablaufventile und der zugehörigen Schwimmer, ist darauf abgestimmt, je nach eingestellter, gewünschter Spülwassermenge, abhängig vom Spülkastenwasserstand wie folgt zu schließen. Der Spülkasten beginnt den Vorgang vom höchsten Wasserstand im Spülkastenkörper und nutzt dabei immer das geodätisch höchste Niveau zur Spülung. Die Füllvolumina der Spülkastenkörper sind dabei üblicherweise einstellbar auf Großspülmengen zwischen 4,5 und 9 Litern. So spült beispielsweise ein 9 Liter-Spülkastenkörper bei Einstellung einer Großspülmenge von 6 Litern von 9 Liter auf 3 Liter bzw. bei Einstellung einer Großspülmenge von 4,5 Litern von 9 Liter auf 4,5 Liter Restwasserstand herunter.

Ist es erwünscht, zwecks weiterer Wasserersparniss das Großspülmengenvolumen weiter zu reduzieren, muss das Füllventil nachträglich anders eingestellt werden, sodass sich der Spülkastenkörper mit einer geringeren Spülwassermenge füllt. Problematisch ist dabei allerdings, dass zur Erzielung kleinerer Wassermengen auf diese Weise auch das geodätische Wasserniveau des Spülkastenkörpers und damit zwangsläufig die Spülleistung des Spülkastens reduziert wird, was sich nachteilig für die Ausspülleistung des WC's oder Urinals auswirkt.

Eine andere Möglichkeit, eine Reduzierung der Wassermengen zu erzielen, ist es, einen neuen Spülkasten zu konzipieren, der speziell auf die geodätische Wasserhöhe und entsprechende Wasservolumina abgestimmt ist, beispielsweise die Entwicklung eines Spülkastenkörpers mit nur 3,5 Litern Wasservolumen. Zwar kann bei einem solchen Spülkasten die geodätische Wasserhöhe im Vergleich zu größeren Spülkästen beibehalten werden. Jedoch ist nachteilig, dass in dem Fall, dass sich nach dem Einbau herausstellt, dass das Entwässerungsleitungssystem nicht auf diese relativ geringe Spülmenge von beispielsweise 3,5 Litern abgestimmt ist, es keine Möglichkeit gibt, das Füllvolumen im Spülkastenkörper wieder zu erhöhen, ohne dass der Spülkasten durch ein anderes Modell ersetzt wird und, im Falle eines Unterputz-Spülkastens, die Wand wieder aufgestemmt werden muss.

Bei der US 2008/0034488 A1 kann der Benutzer an der Spülung einstellen, ob er mit dem vollen im Spülkasten angestauten Wasservolumen oder mit einem um das Volumen des Füllkörpergehäuses reduzierten Wasservolumen spülen möchte. Hierbei handelt es sich also um eine sogenannte Dual-Spülung. Der Aufbau der Dualspülung ist aber relativ aufwendig in der Herstellung, damit kostenintensiv, und im Übrigen auch schwer einzubauen.

Bei der eingangs genannten FR 2 784 128 A1 sind außerhalb des Spülkastens ein Ventil und eine Betätigungsmechanik für das Ventil, die eine durch das Gewicht einer Person bedingte Belastung der WC-Brille auf das Ventil überträgt und dieses dadurch öffnet, angeordnet und somit dem Risiko einer vorsätzlichen Manipulation oder Beschädigung ausgesetzt. Das Ventil erlaubt im geöffneten Zustand das Fluten der Kammer des Füllkörpers, wohingegen im geschlossenen Zustand des Ventils ein Fluten verhindert wird. Eine Manipulation oder Beschädigung der Betätigungsmechanik oder des Ventils kann also die Funktion des Füllkörpers und damit des Spülkastens negativ beeinflussen.

Es ist daher die Aufgabe der vorliegenden Erfindung, bei einem Spülkasten eine einwandfreie Funktion einer Anpassung der Spülwassermenge mit einfachen Mitteln zu gewährleisten.

Die zuvor hergeleitete und aufgezeigte Aufgabe wird gemäß einer ersten Lehre der vorliegenden Erfindung bei einem Spülkasten, insbesondere Unterputz-Spülkasten, für ein WC oder Urinal mit einem Spülkastenkörper und mit einem im Spülkastenkörper angeordneten Füllkörper für den Spülkasten, mit einem Gehäuse und mit mindestens einer im Gehäuse angeordneten Kammer, die ein Füllvolumen definiert, wobei das Gehäuse im unteren Bereich der mindestens einen Kammer eine im bestimmungsgemäß eingebauten Zustand nach unten weisende Öffnung hat, die derart angeordnet ist, dass die mindestens eine Kammer im bestimmungsgemäß eingebauten Zustand mit Spülwasser und/oder Luft befüllbar ist, und wobei das Gehäuse im oberen Bereich der mindestens einen Kammer eine weitere Öffnung hat, dadurch gelöst, dass der Füllkörper ferner einen Stopfen aufweist, mit dem die weitere Öffnung verschließbar ist, so dass, wenn die weitere Öffnung durch den Stopfen verschlossen ist, die mindestens eine Kammer im bestimmungsgemäß eingebauten Zustand beim Auffüllen des Spülkastens mit Luft befüllt ist und Wasser verdrängt, und, wenn die weitere Öffnung nicht durch den Stopfen verschlossen ist, die mindestens eine Kammer im bestimmungsgemäß eingebauten Zustand beim Füllen des Spülkastens mit Wasser geflutet wird.

Ausgestaltungen des Spülkastens sind Gegenstand der Unteransprüche.

Der erfindungsgemäße Füllkörper hat den Vorteil, dass er im bestimmungsgemäß eingebauten Zustand das im Spülkasten vorhandene Spülwasser verdrängen kann, wenn mindestens eine Kammer im Gehäuse des Füllkörpers mit Luft befüllt ist. Durch die mindestens eine Öffnung kann ein Austausch von Luft und Spülwasser innerhalb der Kammer erfolgen, mit anderen Worten also die Luftmenge innerhalb des Gehäuses des Füllkörpers reguliert werden. Je weniger Luft und je mehr Wasser im Gehäuse vorhanden ist, umso größer ist das nutzbare Spülwasservolumen im Spülkastenkörper. Durch den erfindungsgemäßen Füllkörper besteht die Möglichkeit, bei der erstmaligen Inbetriebnahme des Spülkastens diesen zunächst unter Beibehaltung einer maximalen Luftbefüllung der mindestens einen Füllkörperkammer mit Spülwasser zu füllen, sodass beispielsweise ein maximales Wasservolumen von 3,5 Litern im Spülkastenkörper erreicht wird, und dann im Bedarfsfall das maximale Wasservolumen an die persönlichen und/oder örtlichen Gegebenheiten anzupassen, indem man die zunächst vollständig mit Luft gefüllte Kammer bzw. eine von mehreren Kammern bzw. alle Kammern mit Spülwasser flutet, bis das gewünschte maximale Wasservolumen im Spülkastenkörper erreicht ist.

Gemäß einer Ausgestaltung des erfindungsgemäßen Spülkastens sind im Gehäuse des Füllkörpers mindestens zwei Kammern angeordnet, wobei die eine Kammer vorzugsweise ein größeres Füllvolumen als die andere Kammer hat. Auf diese Weise ist eine besonders einfache Anpassung an die persönlichen oder örtlichen Gegebenheiten auch von technischen Leihen durchführbar, indem beispielsweise zunächst nur eine der Kammern vollständig mit Wasser geflutet wird, wobei die vorher darin befindliche Luft entweicht und dadurch das maximale Wasservolumen auf einen ersten Wert erhöht wird. Hier bietet sich an, beispielsweise zunächst die kleinere Klammer zu fluten. Stellt sich dann heraus, dass dies noch nicht zu dem gewünschten Erfolg führt, kann während des nächstfolgenden Spülvorgangs die kleinere Kammer wieder mit Luft befüllt werden, was vorzugsweise automatisch durch einen nach dem Spülen bis unterhalb des Füllkörpers abgesenkten Wasserspiegel geschieht, und die zweite größere Kammer mit Spülwasser geflutete werden. Sollte dies immer noch nicht ausreichen, so lassen sich auch beide bzw. alle vorhandenen Kammern fluten.

Um das Fluten der jeweiligen Kammer bzw. Kammern auf möglichst einfache Weise zu ermöglichen, hat das Gehäuse des Füllkörpers im unteren Bereich der mindestens einen Kammer, insbesondere unterhalb der mindestens einen Kammer, eine nach unten weisende Öffnung. Dabei kann das Gehäuse bodenlos ausgebildet sein, wobei der nicht vorhandene Boden die Öffnung der Kammer bildet. Ferner hat das Gehäuse im oberen Bereich der mindestens einen Kammer, insbesondere oberhalb der mindestens einen Kammer, eine weitere Öffnung, die verschließbar ist. Die weitere Öffnung ist mit einem Stopfen, insbesondere einem drehbaren Stopfen, verschließbar.

Die Anpassung der maximalen Spülwassermenge im Spülkastenkörper kann dann auf folgende Weise erfolgen. Ist beispielsweise ein Füllkörper mit einer kleineren und einer größeren Kammer vorgesehen, so können bei der erstmaligen Inbetriebnahme des Spülkastens die beiden oberen Öffnungen zunächst geschlossen bleiben, was dazu führt, dass beide Kammern vollständig mit Luft gefüllt sind und das maximale Wasservolumen im Spülkastenkörper den kleinstmöglichen Wert annimmt. Soll das maximale Wasservolumen auf den nächst höheren Wert erhöht werden, so kann vor dem nächsten Spülvorgang die obere Öffnung der kleineren Kammer durch entfernen beispielsweise eines Stopfens dauerhaft geöffnet werden, wodurch die Kammer geflutet wird, während die größere Kammer nach wie vor mit Luft gefüllt bleibt. Noch ein höherer Wert für das maximale Wasservolumen lässt sich dadurch erreichen, dass die obere Öffnung der kleineren Kammer wieder mit dem Stopfen verschlossen wird und stattdessen die obere Öffnung der größeren Kammer geöffnet wird. Beim nächsten Spülvorgang füllt sich die kleinere Kammer durch ihre untere Öffnung wieder mit Luft, während die größere Kammer wieder dauerhaft mit Wasser geflutet wird. Reicht das so erhaltene maximale Wasservolumen immer noch nicht aus, können auch beide Kammern durch Entfernen der Stopfen geöffnet werden.

Gemäß noch einer weiteren Ausgestaltung des erfindungsgemäßen Spülkastens kann das Gehäuse des Füllkörpers mit Haltemitteln zur Fixierung im Spülkasten versehen sein. Als Haltemittel sind zum einen Führungsnute denkbar, die mit entsprechenden Vorsprüngen im Spülkasten, insbesondere an der Innenseite des Spülkastenkörpers, zusammenwirken können. Als weiteres Haltemittel kann ein Vorsprung vorgesehen sein, der mit dem Wasseranschlussrohr des Spülkastens zusammenwirkt, insbesondere in der Weise, dass bei mit Spülwasser gefülltem Spülkastenkörper ein Auftrieb eines luftgefüllten Füllkörpers verhindert wird. Die miteinander zusammenwirkenden Führungsnute und Vorsprünge verhindern dabei ein Verschwenken des Füllkörpers innerhalb des Spülkastenkörpers. Selbstverständlich können die Vorsprünge auch am Füllkörper und entsprechende Führungsnute am Spülkastenkörper vorgesehen sein.

Gemäß wiederum einer weiteren Ausgestaltung kann das Gehäuse des Füllkörpers zumindest teilweise aus Kunststoff, insbesondere PP (Polypropylen) bestehen. Ein Füllkörper aus Kunststoff kann auf besonders einfache Weise insbesondere luftdicht und mit einer langen Haltbarkeit hergestellt werden.

Gemäß einer Ausgestaltung des erfindungsgemäßen Spülkastens kann der Füllkörper lösbar im Spülkastenkörper fixiert sein, vorzugsweise mittels der zuvor beschriebenen an der Innenseite des Spülkastenkörpers angeordneten Vorsprünge und/oder entsprechender Führungsnute. Dadurch ist es möglich, einen entsprechenden Füllkörper auch nachträglich zu montieren bzw. zu demontieren. Selbstverständlich ist es auch möglich einen Spülkasten mit vormontiertem Füllkörper herzustellen, bei dem der Füllkörper vorzugsweise fest montiert ist. Der Spülkastenkörper kann dabei auch einstückig mit dem Füllkörper ausgebildet sein.

Wie zuvor beschreiben, kann auf besonders einfache Weise eine Anpassung des maximalen Wasservolumens im Spülkastenkörper dadurch erreicht werden, dass die Kammern des Füllkörpers oberseitig mit verschließbaren Öffnungen versehen sind und an ihrer Unterseite dauerhaft geöffnet sind. Besonders für diesen Fall, der aber nicht zwingend ist, ist es gemäß einer weiteren Ausgestaltung des erfindungsgemäßen Spülkastens vorteilhaft, wenn im maximal befüllten Zustand des Spülkastenkörpers die obere Öffnung jeder Kammer, vollständig unterhalb der Wasseroberfläche des im Spülkastenkörper vorhandenen Spülwassers liegt. Zusätzlich ist es vorteilhaft, wenn im entleerten Zustand die untere Öffnung jeder Kammer vollständig oberhalb der Wasseroberfläche des im Spülkastenkörper gegebenenfalls noch vorhandenen Spülwassers liegt. Auf diese Weise braucht der Benutzer zur Anpassung des maximalen Wasservolumens lediglich eine oder mehrere der oberen Öffnungen freigeben bzw. schließen, wodurch sich im maximal befüllten Zustand des Spülkastenkörper die oben offenen Kammern automatisch mit Spülwasser füllen und wodurch nach dem Spülvorgang im entleerten Zustand des Spülkastenkörpers die oben geschlossenen Kammern automatisch mit Luft füllen.

Es gibt nun eine Vielzahl von Möglichkeiten, den erfindungsgemäßen Spülkasten auszugestalten und weiterzubilden. Hierzu sei einerseits verwiesen auf die dem Patentanspruch 1 nach geordneten Patentansprüche, andererseits auf die Beschreibung eines Ausführungsbeispiels in Verbindung mit der Zeichnung. In der Zeichnung zeigt:
- Fig. 1: eine Perspektivansicht eines Ausführungsbeispiels eines Füllkörpers für einen erfindungsgemäßen Spülkasten,
- Fig. 2: eine Schnittansicht des Füllkörpers aus Fig. 1 und
- Fig. 3: ein Ausführungsbeispiel eines erfindungsgemäßen Spülkastens mit eingebautem Füllkörper.

In Fig. 1 ist ein Füllkörper 1 mit einem Spülkasten 2, wie er in Fig. 3 dargestellt ist, gezeigt, wobei der Füllkörper 1 ein Gehäuse 3 und zwei im Gehäuse 3 angeordnete Kammern 4a und 4b aufweist.

Wie in Fig. 2 zu erkennen ist, definieren die beiden Kammern 4a und 4b jeweils unterschiedliche Füllvolumina, die Kammer 4a nämlich ein größeres F₁ und die Kammer 4b ein kleineres Füllvolumen F₂.

Ferner weist das Gehäuse 3 im dargestellten Fall vier Öffnungen auf, die derart angeordnet sind, dass die beiden Kammern 4a und 4b im bestimmungsgemäß eingebauten Zustand des Füllkörpers mit Spülwasser und/oder Luft befüllbar sind. So hat die größere Kammer 4a an ihrer Unterseite eine Öffnung 5a, die dadurch gebildet ist, dass bei dem Gehäuse 3 auf einen Boden verzichtet wurde. Entsprechend hat die kleinere Kammer 4b an ihrer Unterseite, indem ebenfalls auf einen Boden verzichtet wurde, eine Öffnung 5b. Oberhalb der Kammer 4a ist ferner eine mit einem Stopfen 7a verschließbare Öffnung 6a und oberhalb der kleineren Kammer 4b eine ebenfalls mit einem Stopfen 7b verschließbare Öffnung 6b vorgesehen.

Wie in den Figuren 1 und 2 deutlich zu erkennen ist, weist das Gehäuse 3 seitliche Führungnute 8 auf, die mit entsprechenden Vorsprüngen 9, die wie Fig. 3 zeigt, an der Innenseite des Spülkastenkörpers 10 angeformt sind, zusammenwirken. Auf diese Weise kann bei nach oben offenem Spülkasten auf einfache Weise vor Ort ein entsprechender Füllkörper 1 eingesetzt werden.

An der Oberseite des Gehäuses 3 des Füllkörpers 2 ist ferner als ein weiteres Haltemittel ein Vorsprung 11 angeformt, welcher, wie in Fig. 3 gezeigt ist, von unten gegen das Wasseranschlussrohr 12 drückt. Der Vorsprung 11 verhindert bei gefülltem Spülkasten 2, dass in dem Fall, dass die Kammern 4a und 4b mit Luft gefüllt sind, der Füllkörper 1 aufschwimmt. Die Führungsnute 8 und entsprechenden Vorsprünge 9 verhindern dabei ferner, dass der Füllkörper 1 sich innerhalb des Spülkastenkörpers 10 seitlich bewegen kann.

Die Funktionsweise des Füllkörpers 1, der hier aus Kunststoff besteht, und die Funktionsweise des damit bestückten Spülkastens 2 ist die Folgende.

Bei der ersten Inbetriebnahme des Spülkastens 2 mit eingebautem Füllkörper 1 sind die Kammer 4a und 4b zunächst an ihrer Oberseite durch die Stopfen 7a und 7b verschlossen und daher dauerhaft mit Luft gefüllt. Das erreichbare maximale Wasservolumen im Spülkastenkörper 10 ist dadurch um das Füllvolumen F₁ und das Füllvolumen F₂ der beiden Kammern 4a und 4b reduziert.

Reicht das maximale Wasservolumen für eine optimale Spülung nicht aus, kann durch Entfernen des jeweiligen Stopfens 7a bzw. 7b die entsprechende Kammer 4a bzw. 4b mit Spülwasser geflutet werden. Beispielsweise kann zunächst der Stopfen 7b von der Öffnung 6b der kleineren Kammer 4b entfernt werden, wohingegen die andere Kammer 4a noch nach oben verschlossen bleibt. Das maximale Wasservolumen im Spülkasten 10 ist damit nur um das Füllvolumen F₁ des Füllkörpers 1 reduziert.

Reicht das maximale Wasservolumen dann immer noch nicht aus, kann entweder zusätzlich zur kleineren Kammer 4b auch noch die größere Kammer 4a durch Entfernen des Stopfens 7a mit Spülwasser geflutet werden oder es kann nur die größere Kammer 4a geflutet werden, während die kleinere Kammer 4b wieder mit dem Stopfen 7b nach oben hin verschlossen wird, sodass beim nächsten Spülvorgang im entleerten Zustand des Spülkastenkörpers 10 das vorher in der Kammer 4b befindliche Spülwasser durch die untere Öffnung 5b abfließt und dadurch die Kammer 4b wieder dauerhaft mit Luft befüllt wird.

Mit dem erfindungsgemäßen Füllkörper 1 und dem erfindungsgemäßen Spülkasten 2 kann wie zuvor beschrieben auf einfache Weise das bei bestimmungsgemäßer Anwendung vorgegebene maximale Wasservolumen an die persönlichen und örtlichen Gegebenheiten angepasst werden.

## Patentansprüche

1. Spülkasten (2), insbesondere Unterputz-Spülkasten, für ein WC oder Urinal,
- mit einem Spülkastenkörper (10) und
- mit einem im Spülkastenkörper(10) angeordneten Füllkörper (1) für den Spülkasten (2) mit einem Gehäuse (3) und mit mindestens einer im Gehäuse (3) angeordneten Kammer (4a, 4b), die ein Füllvolumen (F₁, F₂) definiert, wobei das Gehäuse (3) im unteren Bereich der mindestens einen Kammer (4a, 4b) eine im bestimmungsgemäß eingebauten Zustand nach unten weisende Öffnung (5a, 5b) hat, die derart angeordnet ist, dass die mindestens eine Kammer (4a, 4b) im bestimmungsgemäß eingebauten Zustand mit Spülwasser und/oder Luft befüllbar ist, und wobei das Gehäuse (3) im oberen Bereich der mindestens einen Kammer (4a, 4b) eine weitere Öffnung (6a, 6b) hat,
**dadurch gekennzeichnet, dass** der Füllkörper (1) ferner einen Stopfen (7a,7b) aufweist, mit dem die weitere Öffnung (6a, 6b) verschließbar ist, so dass, wenn die weitere Öffnung (6a, 6b) durch den Stopfen (7a, 7b) verschlossen ist, die mindestens eine Kammer (4a, 4b) im bestimmungsgemäß eingebauten Zustand beim Auffüllen des Spülkastens (2) mit Luft befüllt ist und Wasser verdrängt, und, wenn die weitere Öffnung (6a, 6b) nicht durch den Stopfen (7a, 7b) verschlossen ist, die mindestens eine Kammer (4a, 4b) im bestimmungsgemäß eingebauten Zustand beim Füllen des Spülkastens (2) mit Wasser geflutet wird.

2. Spülkasten (2) nach Anspruch 1, **dadurch gekennzeichnet, dass** mindestens zwei Kammern (4a, 4b) im Gehäuse angeordnet sind, wobei die eine Kammer (4a) vorzugsweise ein größeres Füllvolumen (F₁) als die andere Kammer (4b) hat.

3. Spülkasten (2) nach Anspruch 1 oder 2, **dadurch gekennzeichnet, dass** das Gehäuse (3) bodenlos ausgebildet ist.

4. Spülkasten (2) nach einem der vorangehenden Ansprüche, **dadurch gekennzeichnet, dass** der Stopfen (7a, 7b) ein drehbarer Stopfen ist.

5. Spülkasten (2) nach einem der vorangehenden Ansprüche, **dadurch gekennzeichnet, dass** das Gehäuse (3) mit Haltemitteln zur Fixierung im Spülkasten versehen ist.

6. Spülkasten (2) nach Anspruch 5, **dadurch gekennzeichnet, dass** als Haltemittel Führungsnute (8) vorgesehen sind, die mit entsprechenden Vorsprüngen (9) im Spülkasten (2) zusammenwirken können.

7. Spülkasten (2) nach Anspruch 5 oder 6, **dadurch gekennzeichnet, dass** als Haltemittel ein Vorsprung (11) vorgesehen ist, der im bestimmungsgemäß eingebauten Zustand mit dem Wasseranschlussrohr (12) des Spülkastens (2) zusammenwirken kann.

8. Spülkasten (2) nach einem der vorangehenden Ansprüche, **dadurch gekennzeichnet, dass** das Gehäuse (3) zumindest teilweise aus Kunststoff, insbesondere PP, besteht.

9. Spülkasten (2) nach Anspruch 6, **dadurch gekennzeichnet, dass** der Füllkörper (1) im Spülkastenkörper (10), vorzugsweise mittels den in der Innenseite des Spülkastenkörpers (10) angeordneten Vorsprüngen (9), lösbar fixiert ist.

10. Spülkasten (2) nach einem der vorangehenden Ansprüche, **dadurch gekennzeichnet, dass** im maximal befüllten Zustand des Spülkastenkörpers (10) die obere Öffnung (6a, 6b) jeder Kammer (4a, 4b), vollständig unterhalb der Wasseroberfläche des im Spülkastenkörper (10) bei bestimmungsgemäßer Anwendung vorhandenen Spülwassers liegt.

11. Spülkasten (2) nach einem der vorangehenden Ansprüche, **dadurch gekennzeichnet, dass** im entleerten Zustand die untere Öffnung (5a, 5b) jeder Kammer (4a, 4b) vollständig oberhalb der Wasseroberfläche des im Spülkastenkörper (10) bei bestimmungsgemäßer Anwendung gegebenenfalls noch vorhandenen Spülwassers liegt.

## Claims

1. A cistern (2), in particular a concealed cistern, for a water closet or an urinal,
- with a cistern body (10) and
- with a container (1) for the cistern (2) arranged in the cistern body (10), with a housing (3) and with at least one chamber (4a, 4b) which is arranged in the housing (3) and which defines a filling volume (F₁, F₂), wherein the housing (3), in the lower region of the at least one chamber (4a, 4b), has an opening (5a, 5b) which, in the state installed as intended, faces downwards and is arranged in such a manner that the at least one chamber (4a, 4b), in the state installed as intended, can be filled with flushing water and/or air, and wherein the housing (3) has another opening (6a, 6b) in the upper region of the at least one chamber (4a, 4b),
**characterized in that** the container (1) further comprises a plug (7a, 7b) by means of which the further opening (6a, 6b) can be closed so that when the further opening (6a, 6b) is closed by the plug (7a, 7b), the at least one chamber (4a, 4b), in the state installed as intended, is filled with air when filling the cistern (2) and displaces water, and when the further opening (6a, 6b) is not closed by the plug (7a, 7b), the at least one chamber (4a, 4b), in the state installed as intended, is flooded with water when filling the cistern (2).

2. The cistern (2) according to claim 1, **characterized in that** at least two chambers (4a, 4b) are arranged in the housing, wherein the one chamber (4a) preferably has a greater filling volume (F₁) than the other chamber (4b).

3. The cistern (2) according to claim 1 or 2, **characterized in that** the housing (3) is formed without bottom.

4. The cistern (2) according to any one of the preceding claims, **characterized in that** the plug (7a, 7b) is a rotatable plug.

5. The cistern (2) according to any of the preceding claims, **characterized in that** the housing (3) is provided with holding means for fixation in the cistern.

6. The cistern (2) according to claim 5, **characterized in that** guide grooves (8) are provided as holding means, which holding grooves can interact with corresponding projections (9) in the cistern (2).

7. The cistern (2) according to claim 5 or 6, **characterized in that** a projection (11) is provided as holding means, which projection, in the state installed as intended, can interact with the water connection pipe (12) of the cistern (2).

8. The cistern (2) according to any one of the preceding claims, **characterized in that** the housing (3) is at least partially composed of plastics, in particular PP.

9. The cistern (2) according to claim 6, **characterized in that** the container (1) is detachably fixed in the cistern body (10), preferably by means of the projections (9) arranged in the inner side of the cistern body (10).

10. The cistern (2) according to any one of the preceding claims, **characterized in that** in the state when the cistern body (10) is maximally filled, the upper opening (6a, 6b) of each chamber (4a, 4b) is situated completely below the water surface of the flushing water that is present in the cistern body (10) in the case of the intended use.

11. The cistern (2) according to any one of the preceding claims, **characterized in that** in the emptied state, the lower opening (5a, 5b) of each chamber (4a, 4b) is situated completely above the water surface of the flushing water that is possibly still present in the cistern body (10) in the case of the intended use.

## Revendications

1. Chasse d'eau (2), en particulier chasse d'eau encastrée, pour un WC ou un urinoir,
- comprenant un corps de chasse d'eau (10) et
- comprenant un corps de remplissage (1) disposé dans le corps de chasse d'eau (10) pour la chasse d'eau (2), comprenant un logement (3) et au moins une chambre (4a, 4b) disposée dans le logement (3) qui définit un volume de remplissage (F₁, F₂), sachant que le logement (3) a, dans la partie inférieure de l'au moins chambre (4a, 4b), une ouverture (5a, 5b) orientée vers le bas dans l'état monté en conformité, qui est ainsi disposée que l'au moins une chambre (4a, 4b) peut être remplie d'eau et/ou d'air dans l'état monté en conformité, et sachant que le logement (3) a une ouverture supplémentaire (6a, 6b) dans la partie supérieure de l'au moins une chambre (4a, 4b),
**caractérisé en ce que** le corps de remplissage (1) présente en outre un bouchon (7a, 7b) avec lequel l'ouverture supplémentaire (6a, 6b) peut être fermée, de sorte que lorsque l'ouverture supplémentaire (6a, 6b) est fermée par le bouchon (7a, 7b), l'au moins une chambre (4a, 4b) est remplie d'air et repousse l'eau lors du remplissage de la chasse d'eau (2) dans l'état monté en conformité, et lorsque l'ouverture supplémentaire (6a, 6b) n'est pas fermée par le bouchon (7a, 7b), l'au moins une chambre (4a, 4b) est noyée d'eau lors du remplissage de la chasse d'eau (2) dans l'état monté en conformité.

2. Chasse d'eau (2) selon la revendication 1, **caractérisée en ce qu'**au moins deux chambres (4a, 4b) sont prévues dans le logement, sachant que l'une chambre (4a) a de préférence un plus gros volume de remplissage (F₁) que l'autre chambre (4b).

3. Chasse d'eau (2) selon la revendication 1 ou 2, **caractérisée en ce que** le logement (3) est construit sans fond.

4. Chasse d'eau (2) selon l'une des revendications précédentes, **caractérisée en ce que** le bouchon (7a, 7b) est un bouchon tournant.

5. Chasse d'eau (2) selon l'une des revendications précédentes, **caractérisée en ce que** le logement (3) est doté de moyens de fixation pour la fixation dans la chasse d'eau.

6. Chasse d'eau (2) selon la revendication 5, **caractérisée en ce que** des rainures de guidage (8) sont prévues en tant que moyens de fixation, lesquelles peuvent coopérer avec des saillies correspondantes (9) dans la chasse d'eau (2).

7. Chasse d'eau (2) selon la revendication 5 ou 6, **caractérisée en ce qu'**une saillie (11) est prévue en tant que moyen de fixation, laquelle peut coopérer avec le tuyau de raccordement d'eau (12) de la chasse d'eau (2), dans l'état monté en conformité.

8. Chasse d'eau (2) selon l'une des revendications précédentes, **caractérisée en ce que** le logement (3) est au moins partiellement en plastique, en particulier en PP.

9. Chasse d'eau (2) selon la revendication 6, **caractérisée en ce que** le corps de remplissage (1) est fixé de manière amovible dans le corps de chasse d'eau (10), de préférence au moyen des saillies (9) disposées dans le côté intérieur du corps de chasse d'eau (10).

10. Chasse d'eau (2) selon l'une des revendications précédentes, **caractérisée en ce que** lorsque le corps de chasse d'eau (10) est rempli au maximum, l'ouverture supérieure (6a, 6b) de chaque chambre (4a, 4b), repose complètement en-dessous de la surface de l'eau de chasse présente dans le corps de chasse d'eau (10) lors de l'utilisation en conformité.

11. Chasse d'eau (2) selon l'une des revendications précédentes, **caractérisée en ce que** dans l'état vide, l'ouverture inférieure (5a, 5b) de chaque chambre (4a, 4b), repose complètement au-dessus de la surface de l'eau de chasse encore présente le cas échéant dans le corps de chasse d'eau (10) lors de l'utilisation en conformité.
